# EUROPÄISCHE PATENTSCHRIFT

(11) **EP 1 319 131 B1**
(45) Veröffentlichungstag und Bekanntmachung des Hinweises auf die Patenterteilung: **01.10.2008**
(21) Anmeldenummer: 01974147.9
(22) Anmeldetag: 09.08.2001
(51) Int. Cl.: F04D 19/04, F04D 29/54

(54) **COMPOUND-REIBUNGSVAKUUMPUMPE**
COMPOUND FRICTION VACUUM PUMP
POMPE A VIDE A FRICTION COMPOSEE

(30) Priorität: 21.09.2000 DE 10046766
(43) Veröffentlichungstag der Anmeldung: 18.06.2003
(73) Patentinhaber: Leybold Vacuum GmbH, 50968 Köln (DE)
(72) Erfinder: BLUMENTHAL, Roland, 6330 Cham (CH); HUNDERTMARK, Stephan, 53797 Lohmar (DE)
(74) Vertreter: Leineweber, Jürgen
(86) Internationale Anmeldenummer: PCT/EP2001/009194
(87) Internationale Veröffentlichungsnummer: WO 2002/027189

(56) Entgegenhaltungen:
- EP-A- 0 442 556
- WO-A-99/15793
- DE-A- 19 632 874
- US-A- 5 052 887
- US-A- 5 553 998

## Beschreibung

Die Erfindung bezieht sich auf eine Reibungsvakuumpumpe mit den Merkmalen des Oberbegriffs des Patentanspruchs 1.

Bei Turbomolekularpumpen mit nachgeschalteten, in der Regel als Gewindepumpenstufe ausgebildet Molekularstufen, auch Compoundpumpen genannt, besteht das Problem, dass sich das Strömungsverhalten der geförderten Gase im Übergangsbereich von molekular (bei Drücken kleiner 10⁻³ mbar) auf laminar (von etwa 10⁻² mbar aufwärts) ändert. Das geförderte Gas muss bei dem Wechsel aus der Turbostufe in die Gewindestufe von einer primär tangentialen Strömungsrichtung in eine primär axiale Strömungsrichtung umgeleitet werden. Die radiale Ausdehnung des Strömungskanals verjüngt sich dabei beträchtlich. Auf sehr kurzer Distanz muss daher eine große Änderung des axialen Querschnittes des Förderraums verwirklicht werden. Bekannte Gestaltungen dieses Übergangsbereichs haben den Nachteil, dass es zu Strömungsverlusten kommt. Diese beeinträchtigen in erheblichem Maße das Saugvermögen der Pumpe.

Aus der US-A-5 553 998 ist eine Reibungsvakuumpumpe mit den Merkmalen des Oberbegriffs des Patentanspruchs 1 bekannt. Die Übergangsstufe ist mit einer Mehrzahl rotierender, gewindeförmig gestalteter Flügel ausgerüstet. Diese Lösung ist schwierig zu fertigen. Außerdem entstehen während des Betriebes hohe mechanische Spannungen im Bereich des Fußes der Flügel.

Zum Stand der Technik gehört weiterhin der Inhalt der DE-A-196 32 874 sowie der US-A-5 052 887. Auch die aus diesen Schriften bekannten Reibungspumpen besitzen eine Turbomolekularpumpenstufe, eine Gewindepumpenstufe sowie eine mit Flügeln ausgerüstete Übergangsstufe. Auch diese Lösungen haben die erwähnten Nachteile bzgl. der Fertigung und der Entstehung hoher Spannungen während des Betriebes.

Schließlich offenbart die DE 297 17 079 eine Reibungsvakuumpumpe der hier betroffenen Art, d.h. mit Turbomolekularpumpenstufe, Gewindepumpenstufe und Übergangspumpenstufe. Bestandteil der Übergangsstufe ist eine Zentrifugalpumpe, die von rotorseitigen, sich im wesentlichen radial erstreckenden Stegen gebildet wird. Diese Lösung hat zwar die Wirkung, dass die Gase in die Gewindestufe gelenkt werden; ihre Förderwirkung ist jedoch begrenzt. Außerdem setzt die vorbekannte Lösung voraus, dass der Durchmesser der Gewindepumpenstufe größer ist als der Durchmesser der Turbopumpenstufe. Sie ist deshalb bei Reibungspumpen mit großen Pumpleistungen nicht einsetzbar, da der Durchmesser des Rotors der Molekularpumpenstufe wegen der hohen Fliehkräfte nicht beliebig groß gewählt werden kann. Schließlich gilt für die rotorseitige Anordnung der Stege, dass ihre Fertigung aufwendig ist und dass sie in Bezug auf Materialspannungen nicht unkritisch sind.

Der vorliegenden Erfindung liegt die Aufgabe zu Grunde, einen vakuumtechnisch optimierten Übergang des Turbomolekularbereichs zum Molekularbereich zu schaffen, dem die geschilderten Nachteile nicht anhaften.

Erfindungsgemäß wird diese Aufgabe durch die kennzeichnenden Merkmale der Patentansprüche gelöst.

Durch die Verlagerung der Übergangsstufe in den Stator wird erreicht, dass ihre Gestaltung frei von den Werkstoff-Problemen ist, die bei einer rotorseitigen Anordnung der Übergangsstufe wegen der auftretenden Fliehkräfte zu beachten sind. Die erfindungsgemäße Lösung berücksichtigt außerdem, dass die Strömungsgeschwindigkeit der Gase im hier betroffenen Übergangsbereich in tangentialer Richtung wesentlich größer ist als in axialer Richtung (Faktor zwischen 10 und 30). Zur Vermeidung sprunghafter Änderungen des Durchströmungsquerschnittes ist es deshalb vorteilhaft, eine sich im wesentlichen in tangentialer Richtung erstreckende Verjüngung zu realisieren, so dass sich eine Verjüngung mit geringer Steigung ergibt. Die Steigung ist abhängig von der Schaufelanzahl der Übergangsstufe sowie dem Verhältnis aus Schaufel länge und Durchmesser der sich anschließenden Gewindestufe. Die Schaufelanzahl der Übergangsstüfe wird anhand der gleichen Kriterien wie die vorhergehenden Turbostufen bestimmt.

Dadurch wird eine Erhöhung der Pumpenleistung erreicht. Die Strömungsverluste werden vermindert.

Sind die erfindungsgemäß gestalteten Durchströmöffnungen in einer Statorringscheibe ausgebildet, so lassen sich diese in einfacher Weise durch Fräsen fertigen.

Als Fräsverfahren kann das kostengünstige "Stirnen" eingesetzt werden, und zwar mit einem zylindrischen Werkzeug, wenn sich die Schaufeln, die die Durchströmquerschnitte begrenzen, nicht überlappen. Überlappen sich die Schaufeln, kann die Herstellung mit einem Fräser erfolgen, der stirnseitig einen vergrößerten Durchmesser hat.

Weitere Vorteile und Einzelheiten der Erfindung sollen an Hand von in den Figuren 1 bis 7 schematisch dargestellten Ausführungsbeispielen erläutert werden. Es zeigen
- Figur 1 einen Schnitt durch eine Compoundpumpe nach der Erfindung,
- Figur 2 einen erfindungsgemäß ausgebildeten,Statorhalbring,
- Figur 3 eine Draufsicht auf einen abgewickelten Abschnitt eines Statorhalbringes,
- Figur 4 einen Schnitt durch den Statorhalbring nach Figur 3,
- Figuren 5 und 6 Draufsichten auf weitere (abgewickelte) Ausführungen und
- Figur 7 einen Schnitt durch den Statorhalbring nach Figur 6.

Beim Ausführungsbeispiel nach Figur 1 sind die Pumpe selbst mit 1, ihr Einlass mit 2 und ihr Auslass mit 3 bezeichnet. Das Gehäuse der Pumpe 1 umfasst die beide Abschnitte 4 und 5.

Der Gehäuseabschnitt 4 umgibt den Stator 6 und den Rotor 7 der Turbomolekularpumpenstufe. Der Stator 6 umfasst schematisch angedeutete Schaufelhalbringe 8 sowie Distanzringe 9, die zusammen ein sich selbst zentrierendes Statorpaket bilden. Der Rotor 7 ist mit den Rotorschaufeln 10 ausgerüstet. Nur die Statorhalbringe, deren Schaufeln zusammen mit der druckseitig letzten Rotorschaufelreihe 10 die druckseitig letzte Turbomlekularpumpenstufe bilden, sind etwas genauer dargestellt und mit 23 bezeichnet. Figur 2 zeigt eine perspektivische Ansicht eines dieser Statorhalbringe 23.

Der Gehäuseabschnitt 4 umgibt ebenfalls den Stator 15 und den Rotor 12 der Gewindepumpenstufe, deren Förderraum bzw. Förderspalt mit 13 bezeichnet ist. Das Gewinde 14 dieser Stufe kann stator- oder rotorseitig angeordnet sein. Beim dargestellten Ausführungsbeispiel ist es statorseitig angeordnet und Bestandteil einer unabhängig vom Gehäuseabschnitt 4 montierbaren Statorhülse 15. Der Rotor 7 der Turbomolekularpumpenstufe 7, 8 und der Rotor 12 der Gewindepumpenstufe 11, 12 sind Bestandteile eines gemeinsam rotierenden Systems 7, 12. Der Rotor 12 der Gewindepumpenstufe bildet das druckseitige Ende dieses Systems und kann als Scheibe oder glockenförmig (wie in Figur 1 dargestellt) ausgebildet sein.

Der Gehäuseabschnitt 5 umgibt den Antriebsmotor 16, dessen Stator mit 17 und dessen Rotor mit 18 bezeichnet sind. Der Gehäuseabschnitt 5 ist Bestandteil eines Chassis 19 mit einem Innenraum, in dem sich der Antriebsmotor 16 und weitere Bauteile befinden. Im Chassis 19 ist auch die die Rotoren 7 und 12 der Compoundpumpe tragende Welle 21 gelagert. Nur das obere Lager 22 ist sichtbar. Es ist ein mechanisches Lager, das auch durch ein Magnetlager ersetzt werden kann. Im übrigen ist das Chassis 19 Träger aller weiteren Bauteile der Pumpe 1.

Der in Figur 2 dargestellte Statorhalbring 23 besteht aus einer Halbringscheibe 24 mit einer Mehrzahl auf ihrem Umfang verteilt angeordneten Durchströmöffnungen 25. Diese werden gebildet von Schaufelabschnitten 26, die sich im wesentlichen radial erstrecken und vorzugsweise durch Fräsen gefertigt sind. Die Durchströmöffnungen 25 sind derart gestaltet, dass sich insgesamt ein sich im wesentlichen in tangentialer Richtung erstreckender, kontinuierlich in Strömungsrichtung verjüngender Durchströmquerschnitt ergibt. Dieses wird dadurch erreicht, dass die Länge der Schaufelabschnitte 26 (ihre radiale Erstreckung) auf ihrer Saugseite (ls) größer ist als auf ihrer Druckseite (1d), d. h., dass der Abstand der seitlichen Begrenzungsflächen 27, 28 der Durchströmöffnungen 25 in Strömungsrichtung abnimmt.

Die Figuren 2, 3 und 4 zeigen Ausführungen eines Statorhalbringes 23, bei denen sich die Schaufelabschnitte 26 nicht überlappen. Sie erlauben eine Durchsicht durch die Halbringscheibe 23 in axialer Richtung (angedeutet durch den Pfeil 38 in Figur 4). Bei Statorhalbringen dieser Art können die Schaufelabschnitte durch "Stirnen" hergestellt werden, und zwar mit einem zylindrisch ausgebildeten Werkzeug 29 (vgl. Fig. 4).

Bei den Ausführungen nach den Figuren 5 bis 7 überlappen die Schaufelabschnitte 26 einander. Auch diese Ausführungen erlauben die Herstellung der Statorhalbringe durch Fräsen. Voraussetzung ist, dass das Werkzeug 29 stirnseitig einen vergrößerten Durchmesser hat (vgl. Fig. 7).

In den Figuren 3, 5 und 6 ist jeweils gestrichelt der Förderspalt 13 der sich an die Turbostufen anschließenden Gewindestufe 12, 15 angedeutet. Die Förderspalte 13 haben bei diesen Ausführungen unterschiedliche Durchmesser d₁, d₂ und d₃. Die erfindungsgemäße Ausbildung der Durchströmöffnungen 25 lässt eine Anpassung an unterschiedliche Durchmesser des Förderspaltes 13 zu. Dieses kann dadurch geschehen, dass die Lage der Begrenzungsflächen 27, 28, und zwar ihre Neigungen zu den jeweiligen Tangenten, derart gewählt wird, dass der Förderspalt 13 etwa in der Mitte der radialen Erstreckungen ld der Schaufelabschnitte 26 auf ihrer Druckseite liegt.

## Patentansprüche

1. Reibungsvakuumpumpe (1) mit mindestens einer einen Stator aufweisenden Turbomolekularpumpenstufe (6, 7), mit einer sich daran druckseitig anschließenden Molekularpumpenstufe (12, 15) sowie einer zwischen der Turbomolekularpumpenstufe (6, 7) und der Molekularpumpenstufe (12, 15) befindlichen Übergangsstufe (23), die einen sich in tangentialer Richtung kontinuierlich verjüngenden Durchströmungsquerschnitt besitzt, **dadurch gekennzeichnet, dass** die Übergangsstufe (23) Bestandteil des Stators (6) ist.

2. Pumpe nach Anspruch 1, **dadurch gekennzeichnet, dass** die Übergangsstufe (23) von den Statorschaufeln (26) der letzten, druckseitig angeordneten Statorschaufelreihe gebildet wird.

3. Pumpe nach Anspruch 2, **dadurch gekennzeichnet, dass** die Statorschaufeln (26) Bestandteile einer aus zwei Halbringen bestehenden Statorringscheibe (23) sind und jeweils sich im wesentlichen in tangentialer Richtung verjüngende Durchströmöffnungen (25) begrenzen.

4. Pumpe nach Anspruch 3, **dadurch gekennzeichnet, dass** neben den Schaufeln (26) seitliche Begrenzungsflächen (27, 28) die Durchströmöffnungen (25) begrenzen und dass der Abstand der seitlichen Begrenzungsflächen in Strömungsrichtung abnimmt.

5. Pumpe nach Anspruch 4, **dadurch gekennzeichnet, dass** die Abnahme des Abstandes der Begrenzungsflächen (27, 28) derart ausgebildet ist, dass der Förderspalt (13) der sich an die Turbomolekularpumpenstufe anschließenden Gewindepumpenstufe etwa in der Mitte der radialen Erstreckungen (1d) der Schaufelabschnitte (26) auf ihrer Druckseite liegt.

6. Pumpe nach einem der vorhergehenden Ansprüche, **dadurch gekennzeichnet, dass** die Schaufeln der Übergangsstufe (23) durch Fräsen oder Giessen hergestellt sind.

## Claims

1. Friction vacuum pump (1) with at least one turbomolecular pump stage (6, 7) comprising a stator, with a molecular pump stage (12, 15) adjoining the turbomolecular pump stage on the delivery side and a transition stage (23) which is located between the turbomolecular pump stage (6, 7) and the molecular pump stage (12, 15) and has a flow cross section which continuously tapers in the tangential direction, **characterised in that** the transition stage (23) is a component part of the stator (6).

2. Pump according to Claim 1, **characterised in that** the transition stage (23) is formed by the stator blades (26) of the last stator blade row disposed on the delivery side.

3. Pump according to Claim 2, **characterised in that** the stator blades (26) are component parts of a stator ring disc (23) consisting of two half-rings and in each case bound flow openings which taper essentially in the tangential direction.

4. Pump according to Claim 3, **characterised in that**, in addition to the blades (26), lateral boundary faces (27, 28) bound the flow openings (25), and that the spacing of the lateral boundary faces decreases in the flow direction.

5. Pump according to Claim 4, **characterised in that** the decrease in the spacing of the boundary faces (27, 28) is formed such that the delivery gap (13) of the screw pump stage adjoining the turbomolecular pump stage lies approximately in the centre of the radial extents (1d) of the blade portions (26) on their delivery side.

6. Pump according to any one of the preceding Claims, **characterised in that** the blades of the transition stage (23) are produced by milling or casting.

## Revendications

1. Pompe à vide à friction (1) avec au moins un étage de pompe turbomoléculaire (6, 7) présentant un stator, avec un étage de pompe moléculaire (12, 15) s'y raccordant du côté refoulement ainsi qu'un étage de transition se trouvant entre l'étage de pompe turbomoléculaire (6, 7) et l'étage de pompe moléculaire (12, 15), qui présente une section transversale de refoulement qui diminue continûment dans une direction tangentielle, **caractérisée en ce que** l'étage de transition (23) est un composant du stator (6).

2. Pompe selon la revendication 1, **caractérisée en ce que** l'étage de transition (23) est formé par les aubes de stator (26) de la dernière rangée d'aubes de stator agencée du côté refoulement.

3. Pompe selon la revendication 2, **caractérisée en ce que** les aubes de stator (26) sont des composants d'un anneau de stator composé de deux demi-anneaux et chacune limitant des ouvertures de refoulement (25) diminuant dans une direction tangentielle.

4. Pompe selon la revendication 3, **caractérisée en ce que**, outre les aubes (26), des surfaces de limitation (27, 28) latérales limitent les ouvertures de refoulement (25) et que la distance des surfaces de limitation (27, 28) latérales diminue dans la direction d'écoulement.

5. Pompe selon la revendication 4, **caractérisée en ce que** la diminution de la distance des surfaces de limitation (27, 28) latérales est conçue de sorte que la fente de débit (13) de l'étage de pompe fileté se raccordant à l'étage de pompe turbomoléculaire se trouve environ à la moitié de l'extension radiale (1d) de la section d'aube de son côté refoulement.

6. Pompe selon l'une des revendications précédentes, **caractérisée en ce que** les aubes de l'étage de transition (23) sont fabriquées par fraisage ou par moulage.
